# EUROPÄISCHE PATENTSCHRIFT

(11) **EP 1 892 601 B1**
(45) Veröffentlichungstag und Bekanntmachung des Hinweises auf die Patenterteilung: **16.11.2011**
(21) Anmeldenummer: 07016239.1
(22) Anmeldetag: 18.08.2007
(51) Int. Cl.: G05F 1/62, H02M 3/07

(54) **Verfahren zum Betreiben eines elektrischen Gerätes**
Method for operating an electric device
Procédé de fonctionnement d'un appareil électrique

(30) Priorität: 26.08.2006 DE 102006040186
(43) Veröffentlichungstag der Anmeldung: 27.02.2008
(73) Patentinhaber: ROBERT BOSCH GMBH, 70442 Stuttgart (DE)
(72) Erfinder: Schäfer, Frank, 35043 Marburg (DE)

(56) Entgegenhaltungen:
- WO-A1-2006/037214
- DE-A1- 19 729 575
- US-B1- 6 643 151

## Beschreibung

Die Erfindung betrifft ein Verfahren zum Betreiben eines elektrischen Gerätes, insbesondere einer Regelung für eine Heizungsanlage, nach dem Oberbegriff des Patentanspruches 1.

Üblicherweise ist an das einem Heizgerät direkt zugeordnete Regelgerät bei einer Heizungsanlage ein Fernbedienungsgerät, eine Schaltuhr und/oder ein Raumthermostat angeschlossen, um den Nutzern eines Gebäudes die Bedienung der Heizungsanlage von einem Wohnraum aus zu ermöglichen. Für einen vollautomatischen Betrieb von bekannten Heizungsanlagen sind außerdem diverse Messwerte erforderlich, nach denen die erzeugte Wärmeleistung und/oder die in die Räume eingebrachte Wärmeenergie geregelt wird. Neben der Außentemperatur gehört dazu auch die Raumtemperatur, denn diese ist maßgebend für die Rückmeldung zur Regelung der Heizungsanlage, insbesondere in Bezug auf die tatsächlichen Verhältnisse gegenüber den vom Nutzer eingestellten Sollwerten für einen Raum bzw. für die gesamte Nutzungseinheit.

Da sich das Fernbedienungsgerät, die Schaltuhr und/oder ein Raumthermostat in einem Raum in der Regel an einer vom zentralen Regelgerät entfernten Position befinden, kennt man einerseits die Kommunikation mit dem Regelgerät über eine Zweidrahtleitung und andererseits die Signalübertragung per Funk. Dies hat den Vorteil, dass die Leitungsverbindung entfällt. Gleichzeitig wird dabei auch aus praktischen Gründen vermieden, die Bedieneinrichtung im Raum an das Stromnetz anzuschließen. Eine eigene Stromversorgung mit mindestens einer Batterie ist daher üblich, kann aber wegen der begrenzten BatterieLebensdauer möglicherweise zu einem erhöhten Aufwand für den Nutzer der Heizungsanlage führen.

Stromsparverfahren, wie zum Beispiel das aus der Mikroprozessortechnik bekannte wartezeitabhängige Umschalten einer ganzen elektronischen Baugruppe in einen Stromsparmodus, lassen sich nicht auf die Heizungstechnik übertragen. Begründet ist dies im Wesentlichen damit, dass die Hauptfunktion eines Raumthermostaten, nämlich die Erfassung, Anzeige und Weiterleitung eines Raumtemperatur-Wertes an die Heizungsregelung, immer gewährleistet sein muss.

Aus der DE 197 29 575 A1 ist weiterhin ein Raumtemperaturregler mit drahtloser Signalübertragung bekannt, der im Hinblick auf einen geringen Energieverbrauch den Temperaturregelkreis nur in zeitlichen Abständen aktiviert. Der Widerstand des Raumtemperaturreglers wird dabei generell bei Batteriebetrieb in größeren zeitlichen Abständen gemessen und auch in entsprechend größeren zeitlichen Abständen weiter gesendet als bei Solarzellenbetrieb. Durch diese Festlegung der Zeitabstände zwischen einzelnen Auswertungen ergeben sich aber möglicherweise Regelungenauigkeiten und somit Komforteinbußen im gesamten Nutzungszeitraum der Regelung.

Zu den relativ großen Stromverbrauchern in gattungsgemäßen Geräten gehört das grafikfähige Display. Dieses wird in der Regel mit einer höheren Spannung als andere Bauteile des Gerätes betrieben. Oft hat man nur eine niedrige Batteriespannung zur Verfügung. Dann wird die höhere Spannung mit einem Spannungsverstärker erzeugt, um nicht eine weitere Stromversorgungseinrichtung vorsehen zu müssen. Dieser erzeugt zum Beispiel aus 2,2 Volt mit einer Verstärkung um Faktor 3 dann 6,6 Volt. Der Spannungsverstärker sitzt meistens im LCD-Controller und die Spannungsverstärkung an diesem LCD-Controller wird über eine fest bedrahtete externe Kondensatorbeschaltung realisiert.

Ungünstig für die Lebensdauer der Batterien ist es, wenn eine relativ große Verstärkung fest eingestellt wird, beispielsweise damit das Display auch bei geringer Spannung noch arbeitet, aber der Mikrocontroller für das Display bei dieser Verstärkung dann unnötigerweise in Phasen mit einer ausreichenden Spannungsversorgung über die Batterie mehr Strom verbraucht.

Der Erfindung liegt daher die Aufgabe zu Grunde, ein Verfahren zum Betreiben eines elektrischen Gerätes, insbesondere einer Regelung für eine Heizungsanlage, zu optimieren, um den Stromverbrauch in einem batteriebetriebenen Fernbedienungsgerät, einer Schaltuhr und/oder einem Raumthermostaten zu reduzieren.

Erfindungsgemäß wurde dies mit den Merkmalen des Patentanspruches 1 gelöst. Vorteilhafte Weiterbildungen sind den Unteransprüchen zu entnehmen.

Das Verfahren zum Betreiben eines elektrischen Gerätes ist dadurch gekennzeichnet, dass über einen A/D-Wandler in einem Mikrocontroller der aktuelle Spannungswert der Batterien und/oder die Ausgangsspannung des Spannungsverstärkers gemessen und ausgewertet wird, und dass in Abhängigkeit dieser Auswertung der Verstärkungsfaktor des Spannungsverstärkers variiert wird. Dabei wird die Variation des Verstärkungsfaktors des Spannungsverstärkers durch eine Umschaltung des Verstärkungsfaktors am Spannungsverstärker durch Zu- oder Abschalten von Kondensatoren realisiert. Dazu werden elektromechanische Schalter oder Halbleiterschalter, vorzugsweise FET-Transistoren, als Schalter eingesetzt.

Somit ist der Verstärkungsfaktor bei geladenen Batterien im Gerät niedriger als bei entladenen Batterien, sodass das Gerät bei noch hoher Versorgungsspannung mit einer kleineren Verstärkung arbeitet. Dies führt zu einem erheblich geringeren Stromverbrauch und einer verlängerten Batterielebensdauer bei gleichzeitiger Betriebssicherheit. So kann beim Überschreiten eines Schwellwertes für den Verstärkungsfaktor auch ein Signal ausgelöst werden, welches rechtzeitig auf einen erforderlichen Austausch der Batterien hinweist und/oder weitere Strom sparende Maßnahmen im Gerät aktiviert, um noch einen Notbetrieb aufrecht zu erhalten.

Erfindungsgemäß steht ein einfaches Verfahren zum Betreiben eines elektrischen Gerätes, insbesondere einer Regelung für eine Heizungsanlage, zur Verfügung, mit dem der Stromverbrauch in einem batteriebetriebenen Fernbedienungsgerät, einer Schaltuhr und/oder einem Raumthermostaten deutlich reduziert wird. Die Batterielebensdauer wird verlängert, und trotzdem sind alle in der Heizungsregelung integrierten Regel- und Komfortfunktionen für einen Raumnutzer immer verfügbar, da die Aktivität des Displays, als eines der maßgeblichen Bauteile mit einem der relativ großen Stromverbrauch, gemäß den erfindungsgemäßen Maßnahmen nicht eingeschränkt wird.

## Patentansprüche

1. Verfahren zum Betreiben einer Regelung für eine Heizungsanlage, mit einem dem Heizgerät direkt zugeordneten Regelgerät sowie mindestens einem Fembedienungsgerät, einer Schaltuhr und/oder einem Raumthermostaten in einem zu beheizenden Raum, an einer vom Regelgerät entfernten Position, einer Signalübertragung per Funk zur Kommunikation mit dem Regelgerät, einem Display als Anzeigevorrichtung für Betriebswerte und mit einer eigenen Stromversorgung mit Batterien, wobei das Display mit einer höheren Spannung als andere Bauteile des Gerätes betrieben wird und wobei die höhere Spannung mit einem Spannungsverstärker erzeugt wird,
**dadurch gekennzeichnet, dass** über einen AID-Wandler in einem Mikrocontroller der aktuelle Spannungswert der Batterien und/oder die Ausgangsspannung des Spannungsverstärkers gemessen und ausgewertet wird, und dass in Abhängigkeit dieser Auswertung der Verstärkungsfaktor des Spannungsverstärkers variiert wird, indem eine Umschaltung des Verstärkungsfaktors am Spannungsverstärker durch Zu- oder Abschalten von Kondensatoren erfolgt.

2. Verfahren nach Anspruch 1,
**dadurch gekennzeichnet, dass** elektromechanische Schalter oder Halbleiterschalter als Schalter eingesetzt werden.

3. Verfahren nach Anspruch 1,
**dadurch gekennzeichnet, dass** der Verstärkungsfaktor bei geladenen Batterien im Gerät niedriger ist als bei entladenen Batterien, sodass das Gerät bei noch hoher Versorgungsspannung mit einer kleineren Verstärkung arbeitet.

4. Verfahren nach Anspruch 1 oder 3,
**dadurch gekennzeichnet, dass** beim Überschreiten eines Schwellwertes für den Verstärkungsfaktor ein Signal ausgelöst wird, welches auf einen erforderlichen Austausch der Batterien hinweist und/oder weitere Strom sparende Maßnahmen im Gerät aktiviert.

## Claims

1. A method for operating a control for a heating system comprising a controller associated directly with a heater as well as at least one remote control device, a time switch and/or a room thermostat in a room to be heated, at a position remote from the controller, a signal transmission by radio for communication with the controller, a display as a display device for operating values and a dedicated power supply with batteries, wherein the display is operated at a higher voltage than other components of the appliance and wherein the higher voltage is produced with a voltage amplifier, **characterised in that** the current voltage value of the batteries and/or the output voltage of the voltage amplifier is measured and evaluated by means of an A/D transducer in a microcontroller and that the amplification factor of the voltage amplifier is varied depending on this evaluation by switching over the amplification factor at the voltage amplifier by switching on or switching off capacitors.

2. The method according to claim 1, **characterised in that** electromechanical switches or semiconductor switches are used as switches.

3. The method according to claim 1, **characterised in that** the amplification factor when the batteries in the device are charged is lower than when the batteries are discharged so that the device operates at even higher supply voltage with lower amplification.

4. The method according to claim 1 or 3, **characterised in that** when a threshold value is exceeded for the amplification factor a signal is triggered which indicates that the batteries need to be replaced and/or activates further power-saving measures in the device.

## Revendications

1. Procédé pour effectuer un réglage pour une installation de chauffage, comprenant un appareil de réglage associé directement à l'appareil de chauffage et au moins un appareil de télécommande, une minuterie et/ou un thermostat d'ambiance dans un local à chauffer, sur une position éloignée de l'appareil de réglage, une transmission de signal par radio pour la communication avec l'appareil de réglage, un écran comme dispositif d'affichage pour des valeurs de service et une alimentation électrique propre avec des batteries, l'écran étant utilisé avec une tension supérieure à d'autres composants de l'appareil et la tension supérieure étant générée avec un amplificateur de tension,
**c**aractérisé en ce que la valeur de tension actuelle des batteries et/ou la tension de sortie de l'amplificateur de tension sont mesurées et analysées au moyen d'un convertisseur analogique/numérique dans un microcontrôleur, et en ce que, en fonction de cette analyse, le facteur d'amplification de l'amplificateur de tension est modifié du fait qu'on a une commutation du facteur d'amplification sur l'amplificateur de tension par la mise en circuit ou la mise hors circuit de condensateurs.

2. Procédé selon la revendication 1, **caractérisé en ce que** des commutateurs électromécaniques ou des commutateurs à semi-conducteurs sont utilisés comme commutateurs.

3. Procédé selon la revendication 1, **caractérisé en ce que**, dans le cas de batteries chargées sur l'appareil, le facteur d'amplification est plus faible que dans le cas de batteries déchargées, de sorte que l'appareil travaille avec une amplification inférieure lorsqu'on a une tension d'alimentation encore élevée.

4. Procédé selon la revendication 1 ou 3, **caractérisé en ce que**, en cas de dépassement d'une valeur seuil pour le facteur d'amplification, un signal est déclenché, lequel indique un remplacement nécessaire des batteries et/ou active d'autres mesures destinées à l'économie de courant sur l'appareil.
